# FASCICULE DE BREVET EUROPEEN

(11) **EP 0 270 393 B1**
(45) Date de publication et mention de la délivrance du brevet: **28.03.1990**
(21) Numéro de dépôt: 87402352.6
(22) Date de dépôt: 21.10.1987
(51) Int. Cl.: F04D 29/28

(54) **Ventilateur de machine électrique tournante**
Gebläse einer elektrischen Maschine
Ventilator of a rotating electrical machine

(30) Priorité: 06.11.1986 FR 8615458
(43) Date de publication de la demande: 08.06.1988
(73) Titulaire: EQUIPEMENTS ELECTRIQUES MOTEUR, F-94000 Creteil (FR)
(72) Inventeur: Fouchereau, Gabriel, F-49320 St-Melaine/Aubance (FR)
(74) Mandataire: Gamonal, Didier

(56) Documents cités:
- DE-A- 2 632 536
- FR-A- 2 256 684
- FR-A- 2 469 583
- US-A- 2 967 014

## Description

La présente invention concerne un ventilateur de machine électrique tournante, et plus particulièrement un ventilateur pour machine électrique tournant à grande vitesse comme par exemple un générateur de charge de véhicule automobile.

Il est évident que de tels ventilateurs destinés à équiper des machines fabriquées en grande série doivent être réalisés économiquement de manière à ne pas pénaliser le coût desdites machines.

Une des méthodes permettant d'obtenir des ventilateurs à coût très réduit consiste à découper un flan de tôle approximativement circulaire et comportant sur toute sa périphérie autant de dents que le ventilateur doit comporter de pales. Une seconde opération consiste à plier les dents, perpendiculairement au flan de tôle, afin d'obtenir des pales de ventilation.

De tels ventilateurs d'un coût très réduit, ne demandent que deux opérations de formage, une opération d'emboutissage et une opération de pliage, lesquelles sont réalisées dans un matériau peut onéreux. Ce type de ventilateur convient parfaitement pour équiper des machines électriques tournant à des vitesses assez peu élevées, mais par contre, ne convient pas pour des machines tournant à grande vitesse.

En effet, les tractions engendrées par les forces centrifuges au point d'attache des pales au flan de tôle, plus particulièrement pour des ventilateurs de grand diamètre, tendent à déformer élastiquement les pales dudit ventilateur, qui conséquemment ont un rendement diminué, la déformation élastique d'une ou de plusieurs pales pouvant même détruire la machine dans le cas où l'une des pales viendrait en contact avec une des pièces statiques de la machine.

Une des solutions consisterait à mouler un ventilateur avec un matériau résistant aux actions des forces centrifuges, mais ce type de ventilateur augmenterait de manière importante le coût d'une telle machine.

La demande de brevet français no 80 19288 (publication FR-A 2 469 583) fait état de ce phénomène et propose de remédier à cet inconvénient en faisant décroître de manière continue ou en gradins l'épaisseur de chacune des pales à partir du pied jusqu'à l'extrémité de ladite pale de ventilation.

La présente invention concerne un ventilateur de machine électrique tournante, notamment du type réalisé de manière connue, par découpe d'un flan de tôle, puis pliage des dents situées sur la périphérie dudit flan de tôle, afin de former des pales de ventilation, caractérisé en ce que l'épaisseur des pales décroît de l'une des diagonales de chacune des pales jusque chacun des bords supérieur et extérieur desdites pales de ventilation. La diminution d'épaisseur des pales est obtenue par une opération d'emboutissage à froid simultanément sur deux pentes, l'excédent de matière obtenu par l'opération d'emboutissage étant découpé selon la forme initiale des pales.

Selon un premier mode de réalisation de l'invention, la diminution d'épaisseur est réalisée sur l'une des faces des pales, et préférentiellement sur la face des pales frappant l'air, lors de la rotation du ventilateur dans le sens de fonctionnement de la machine.

La description qui va suivre en regard des dessins annexés fera mieux comprendre comment l'invention peut être obtenue.
- La figure 1 représente un profil de ventilateur après découpe d'un flan de tôle.
- La figure 2 représente le même profil après une opération d'emboutissage à froid.
- La figure 3 représente le profil après une opération de découpe de l'excédent de matière obtenu par l'opération d'emboutissage à froid.
- La figure 4 représente un ventilateur, selon l'invention.
- La figure 5 représente, à plus grande échelle, une pale de ventilateur selon un mode préférentiel de réalisation de l'invention.
- La figure 6 représente, à plus grande échelle, une pale de ventilateur selon un autre mode de réalisation de l'invention.

Un ventilateur tel que décrit précédemment est réalisé par découpe par poinçonnage, d'un profil 1 dans un flan de tôle d'épaisseur comprise entre 0,5 et 3 millimètres selon le diamètre du ventilateur à réaliser. Ce profil 1, représenté à la figure 1, comporte sur toute sa périphérie une pluralité de dents 2, et, en son centre, un trou circulaire 3. Chacune des dents 2 a une forme prédéterminée définissant la forme de chacune des pales qui seront obtenues par une opération ultérieure de pliage. Chacune de ces dents 2 comportant un bord supérieur 4 et un bord extérieur 5.

Le profil 1 est ensuite soumis à une opération d'emboutissage à froid amincissant l'extrémité des dents 2 de manière telle que l'épaisseur des dents 2 décroisse à partir de l'une des diagonales 6 desdites dents 2, jusqu'au sommet 7 qui est le point de rencontre du bord supérieur 4 et du bord extérieur 5. Cette opération d'emboutissage a fait fluer de la matière 8 au-delà desdits bords supérieur 4 et extérieur 5, mais il est à remarquer qu'il n'y a pas eu fluage de la matière dans les interstices 9 délimitant chacune des dents 2.

Une opération de découpe intervient par la suite éliminant l'excédent de matière 8, afin de restituer aux dents 2 leur forme initiale. Cette deuxième opération de découpe peut être réalisée à l'aide de la même matrice que la première opération de découpe, car on remarquera que le profil 1 représenté à la figure 3 est identique au profil 1 représenté à la figure 1. Une opération de pliage des dents 2 selon les axes 10 intervenant ensuite afin de former des pales de ventilation 12 comme représentées à la figure 4. Il est à remarquer que toutes les pales 12 du ventilateur 11 ne sont pas similaires, ceci afin de réduire les bruits créés par la rotation dudit ventilateur 11 en fonctionnement.

A la figure 5, est représentée une pale 12 de ventilateur 11, selon l'invention, avec en ligne pointillée la forme que ladite pale 12 aurait eu si elle n'avait pas subit l'opération d'emboutissage.

Une pale telle que représentée en ligne pointillée a son centre de poussée des forces centrifuges en P, avec R le rayon du cercle sur lequel s'incrivent les différents centres de poussée P de chacune des pales 12. En faisant décroître l'épaisseur des bords supérieur 4 et extérieur 5 à partir de la diagonale 6 jusqu'au sommet 7, selon l'invention, le centre de poussée P des forces centrifuges se déplace en P_{E} ce qui a pour effet de diminuer la valeur R du rayon du cercle où s'incrivent les différents points de poussée P_{E} amoindrissant les effets des forces centrifuges. De plus, du fait que le point P_{E} se rapproche du pied de la pale 12 (les tractions engendrées par les forces centrifuges agissant aux alentours de A) le moment en A des forces centrifuges exercées au centre de poussée P_{E}est diminué.

Ceci donne à chacune des pales ainsi obtenues une excellente tenue mécanique, grâce à des formes proches des poutres isocontraintes.

Le mode préférentiel de réalisation de l'invention est celui représenté à la figure 5, c'est-à-dire que la face emboutie de la pale 12 est celle qui frappe l'air, le sens de rotation du ventilateur étant donné par la flèche B, car ainsi la pale 12 est profilée en aile d'avion ce qui favorise l'écoulement de l'air, tendant à augmenter le rendement dudit ventilateur 11 et conséquemment celui de la machine sur laquelle ledit ventilateur 11 est monté.

Il est évident que cette opération pourrait être pratiquée sur l'autre face de la pale 12, mais elle perdrait alors son profil en aile d'avion. Un autre mode de réalisation, représenté à la figure 6 consiste à diminuer l'épaisseur de la pale 12 du ventilateur 11 en opérant une diminution d'épaisseur sur chacune des faces de ladite pale 12. Les bords supérieur 4 et extérieur 5 ne sont donc plus des triangles rectangles comme à la figure 5, mais des triangles isocèles.

Cette dernière solution pourrait trouver une application avantageuse dans le cas où un tel ventilateur 11 serait appelé à être monté sur une machine électrique pouvant tourner dans les deux sens.

La description donnée ici à titre d'exemple n'est nullement limitative et peut être appliquée à toute autre type de ventilateur tel que par exemple un ventilateur moulé.

## Revendications

1) Ventilateur (11) de machine électrique touman- te, notamment du type réalisé par découpe d'un flan de tôle (1), globalement circulaire et présentant à sa périphérie externe des dents (2) d'épaisseur variable et de contour sensiblement quadrangulaire, formant pales (12) de ventilation, présentant chacune à leur périphérie radialement externe un bord supérieur (4) et un bord extérieur (5) adjacent audit bord supérieur (4), caractérisé en ce que l'épaisseur desdites dents (2) formant pales (12) de ventilation décroît à partir d'une diagonale (6) reliant des extrémités non adjacentes desdits bord supérieur (4) et bord extérieur (5), jusqu'à chacun desdits bord supérieur (4) et bord extérieur (5).

2) Ventilateur (11) de machine électrique touman- te, selon la revendication 1, caractérisé en ce que la diminution d'épaisseur des pales (12) est obtenue par une opération d'emboutissage à froid simultanément sur deux pentes.

3) Ventilateur (11) de machine électrique touman- te, selon la revendication 2, caractérisé en ce que l'excédent de matière (8) obtenu par l'opération d'emboutissage à froid est découpé selon la forme initiale des dents (2).

4) Ventilateur (11) de machine électrique tournante, selon les revendications 1 à 3, caractérisé en ce que la diminution d'épaisseur est réalisée simultanément sur les deux faces des pales (12) de ventilation.

5) Ventilateur (11) de machine électrique touman- te, selon les revendications 1 à 3, caractérisé en ce que la diminution d'épaisseur est réalisée sur les faces des pales (12) frappant l'air, lors de la rotation du ventilateur (11) dans le sens de fonctionnement de la machine sur laquelle ledit ventilateur (11) est monté.

## Patentansprüche

1. Gebläse (11) einer elektrischen Maschine, insbesondere von der Art, die durch Ausscheiden aus einem Blankett (1) hergestellt wird, die im wesentlichen kreisförmig ist und am äußeren Umfang Zähne (2) veränderlicher Dicke und im wesentlichen vierkantiger Kontur aufweist, so daß Gebläseflügel (12) entstehen, die an der äußeren radialen Peripherie jeweils einen oberen Rand (4) und einen äußeren Rand (5), der an den genannten oberen Rand (4) angrenzt, aufweisen, dadurch gekennzeichnet, daß die Dicke der genannten Zähne (2) zur Bildung von Gebläseflügeln (12) von einer Diagonale (6) aus, die die nicht aneinander angrenzenden Enden des genannten oberen Randes (4) und des äußeren Randes (5) miteinander verbindet, bis zu dem jeweiligen oberen Rand (4) bzw. äußeren Rand (5) abnimmt.

2. Gebläse (11) einer elektrischen Maschine nach Anspruch 1, dadurch gekennzeichnet, daß die Dickenreduzierung der Flügel (12) durch einen Kalttiefziehvorgang herbeigeführt wird, der gleichzeitig an zwei Schrägen stattfindet.

3. Gebläse (11) einer elektrischen Maschine nach Anspruch 2, dadurch gekennzeichnet, daß das beim Kalttiefziehen anfallende überschüssige Material (8) entsprechend der Ausgangsform der Zähne (2) weggeschnitten wird.

4. Gebläse (11) einer elektrischen Maschine nach Anspruch 1 bis 3, dadurch gekennzeichnet, daß die Dickenreduzierung gleichzeitig an beiden Flächen der Gebläseflügel (12) ausgeführt wird.

5. Gebläse (11) einer elektrischen Maschine nach Anspruch 1 bis 3, dadurch gekennzeichnet, daß die Dickenreduzierung an den Flächen der Flügel (12) erfolgt, die die Luft beaufschlagen, wenn das Gebläse (11) in Arbeitsrichtung der Maschine, woran das genannte Gebläse (11) angebracht ist, rotiert.

## Claims

1. A ventilating fan (11) for a rotary electrical machine, being of the generally circular type made by a stamping operation on a sheet metal blank (1) and having teeth (2) on its outer periphery, the said teeth being of variable thickness and substantially quadrilaterals profile and constituting air vanes (12), each having at its radially outer periphery an upper edge (4) and an outer edge (5) adjacent to the said upper edge (4), characterised in that the thickness of the said teeth (2) constituting air vanes (12) decreases from a diagonal (6) connecting the ends of the said upper edge (4) and outer edge (5) that are not adjacent to each other, up to each of the said upper edge (4) and outer edge (5).

2. A ventilating fan (11) according to Claim 1 for a rotary electrical machine, characterised in that the reduction in thickness of the vanes (12) is obtained by a cold forming operation performed simultaneously on two vanes.

3. A ventilating fan (11) according to Claim 2 for a rotary electrical machine, characterised in that the surplus material (8) obtained by the cold forming operation is stamped in the initial shape of the teeth (2).

4. A ventilating fan (11) according to Claims 1 to 3 for a rotary electrical machine, characterised in that the reduction in thickness is made simultaneously on both faces of the air vanes (12).

5. A ventilating fan (11) according to Claims 1 to 3 for a rotary electrical machine, characterised in that the reduction in thickness is made on those faces of the vanes (12) that propel the air during rotation of the ventilating fan (11) in the direction of operation of the machine on which the said ventilating fan (11) is mounted.
